# FASCICULE DE BREVET EUROPEEN

(11) **EP 0 416 973 B1**
(45) Date de publication et mention de la délivrance du brevet: **22.12.1993**
(21) Numéro de dépôt: 90402295.1
(22) Date de dépôt: 14.08.1990
(51) Int. Cl.: A47F 3/11, A47B 63/06, A47B 49/00

(54) **Armoire de rangement pour objets nombreux de petites dimensions**
Aufbewahrungsschrank für zahlreiche kleine Gegenstände
Storage cabinet for small and numerous objects

(30) Priorité: 08.09.1989 FR 8911767
(43) Date de publication de la demande: 13.03.1991
(73) Titulaire: Blaize, Jack, F-75016 Paris (FR)
(72) Inventeur: Blaize, Jack, F-75016 Paris (FR)
(74) Mandataire: Pinguet, André

(56) Documents cités:
- EP-A- 0 211 816
- BE-A- 491 637
- BE-A- 694 103
- DE-A- 3 610 231
- DE-U- 8 526 885
- GB-A- 490 685
- GB-A- 852 885
- GB-A- 877 328
- US-A- 2 082 088
- US-A- 2 885 252

## Description

La présente invention concerne les placards, meubles et armoires de rangement ou de classement pour des objets de petites dimensions, nombreux et différents. L'invention s'applique par exemple à des médicaments dans une pharmacie, où il y a en stock un grand nombre de médicaments différents, chacun ayant en général un faible volume et étant présent en quelques exemplaires, ou encore à des pièces de mécanique dans un atelier, des fiches d'archives, des disques Laser, des cassettes vidéo, etc. et, d'une manière générale, tout classement d'objets utilisant des tiroirs ou de étagères.

L'invention concerne les armoires du genre en question qui comportent des plateaux superposés qui peuvent être déplacés individuellement pour faire apparaître la surface dégagée d'un plateau, en vue d'y prendre ou d'y déposer des objets.

Les dispositifs de ce genre les plus courants sont des meubles à tiroirs, utilisés depuis très longtemps. L'inconvénient de ces meubles dans les locaux où la place est chèrement mesurée impose en plus de la surface d'un meuble une surface équivalente à celle du meuble pour permettre le déploiement des tiroirs. Quand un tiroir profond est ouvert, l'utilisateur doit se mettre à côté et empêche l'utilisation simultanée d'un meuble adjacent. Si les tiroirs sont profonds, le couloir qui dessert les meubles doit être évidemment aussi large. Le fonctionnement automatique, ouverture et fermeture, des tiroirs présent des difficultés.

Le document US-A-2,885,252 décrit selon le préambule des revendications 1 et 5 une armoire à plateaux montés rotatifs autour d'un axe commun et mobiles indépendamment les uns des autres. Chaque plateau présente un pourtour circulaire avec une échancrure suivant sensiblement un secteur circulaire. Au repos, les échancrures forment une colonne verticale dégagée. Pour accéder à un plateau, on le fait tourner pour le faire apparaître dans la colonne dégagée. Cette rotation est commandée par un arbre-galet qui peut être sélectivement connecté aux plateaux par des galets intermédiaires d'embrayage. Le déplacement des galets intermédiaires, pour connecter l'arbre-galet à un plateau particulier, est commandé par un bouton de sélection de plateau. Cette armoire à plateau a donc une structure complexe, et son utilisation requiert une étape préliminaire de réglage d'un bouton de sélection.

L'invention a pour but de proposer un meuble de rangement peu encombrant, d'accès facile, de fonctionnement simple, et permettant de limiter la largeur du couloir de desserte à ce qui est seulement nécessaire au passage des utilisateurs.

L'invention a donc pour objet un premier dispositif d'armoire de rangement pour des objets de petites dimensions, nombreux et différents, comportant un certain nombre de plateaux mobiles superposés indépendants les uns des autres, les plateaux étant montés rotatifs autour d'un axe unique vertical et ayant un pourtour circulaire autour dudit axe, chaque plateau présentant une échancrure suivant un secteur circulaire, caractérisé en ce que des logements d'indexation sont prévus sur le pourtour des plateaux pour coopérer avec des organes élastiques en vue d'indexer les plateaux dans différentes positions prédéterminées, lesdits organes élastiques sont constitués par deux arbres galets entraînés par des moteurs, lesdits arbres galets étant appliqués élastiquement contre la périphérie d'un plateau lorsque celui-ci n'est pas en position indexée, mais n'étant pas en contact avec la périphérie dudit plateau lorsqu'ils se trouvent dans des logements d'indexation.

Avantageusement, les arbres sont tourillonnés chacun dans une chape comportant un montant vertical et deux bras, montée à pivotement sur le chassis de l'ensemble, un des bras étant muni d'un prolongement dont l'extrémité se déplace entre deux contacts de commande des moteurs, la chape étant sollicitée élastiquement vers le centre du dispositif.

L'invention a aussi pour objet un second dispositif d'armoire de rangement pour des objets de petites dimensions, nombreux et différents, comportant un certain nombre de plateaux mobiles superposés indépendants les uns des autres, les plateaux étant montés rotatifs autour d'un axe unique vertical et ayant un pourtour circulaire autour dudit axe, caractérisé en ce que chaque plateau est constitué de deux demi-plateaux gauche et droit situés dans un même plan horizontal et rotatifs indépendamment l'un de l'autre autour de l'axe de rotation, représentant chacun un secteur circulaire d'ouverture sensiblement égale à 120 degrés de façon à ce que les demi-plateaux puissent être placés dans une position dite de repos où les demi-plateaux sont alignés verticalement en deux colonnes contigües délimitant une zone d'accès frontale en forme de secteur circulaire d'ouverture sensiblement égale à 120 degrés, les demi-plateaux étant formés de façon à ménager un espace libre entre les deux colonnes de demi-plateaux, au voisinage et à l'arrière de l'axe de rotation, de façon à permettre le passage d'un arbre-galet vertical entraîné par un moteur électrique, et en ce que les demi-plateaux sont montés sur l'axe de rotation à l'aide de pivots comportant chacun une surface cylindrique dotée d'une échancrure verticale disposée de façon que toutes les échancrures soient alignées face à l'arbre-galet lorsque tous les demi-plateaux sont en position de repos, sans contact entre ledit arbre-galet et lesdites échancrures, le diamètre des pivots étant adapté à ce que l'arbre-galet s'applique contre la surface latérale cylindrique d'un pivot lorsque le demi-plateau correspondant est déplacé de sa position de repos. Les pivots peuvent être entraînés par l'arbre-galet par friction ou par engrènement lorsque leur demi-plateau respectif est déplacé de sa position de repos.

L'espace libre permettant le passage de l'arbre-galet peut être obtenu en excentrant chaque pivot par rapport au secteur circulaire constitué par le demi-plateau correspondant.

Avantageusement, chaque pivot est percé d'un trou oblong annulaire et de deux trous circulaires répartis sensiblement à 120 degrés les uns des autres sur une périphérie circulaire dudit pivot, de façon à ce que lorsque tous les demi-plateaux sont en position de repos, l'ensemble des trous constitue trois canaux verticaux à l'intérieur des pivots, un premier canal étant constitué par l'empilement alterné de trous oblongs des demi-plateaux gauches centrés sur des trous circulaires des demi-plateaux droits, un deuxième canal étant constitué par l'empilement alterné de trous oblongs des demi-plateaux droits centrés sur des trous circulaires des demi-plateaux gauches, un troisième canal étant constitué par l'empilement alterné de trous circulaires des demi-plateaux gauches et de trous circulaires des demi-plateaux droits. Deux émetteurs de faisceaux lumineux émettent un premier faisceau lumineux vertical traversant ledit premier canal vertical avant d'être détecté par un premier dispositif de détection, et un deuxième faisceau lumineux vertical traversant ledit deuxième canal vertical avant d'être détecté par un deuxième dispositif de détection, de sorte que si l'un des demi-plateaux est tourné manuellement, l'ordre de coupure des faisceaux détermine le sens de rotation à donner à l'arbre-galet pour entraîner le demi-plateau en poursuivant le mouvement ainsi amorcé, un moyen de commande étant prévu pour commander la marche du moteur de l'arbre-galet dans un premier sens si le premier faisceau est coupé en premier, et dans un deuxième sens si le deuxième faisceau est coupé en premier, ledit moyen de commande arrêtant le fonctionnement dudit moteur lorsque les deux faisceaux sont détectés par lesdits moyens de détection.

Les plateaux peuvent être en matière moulée et avoir une hauteur h inférieure à celle du stockage, alors que des cloisons ou des bordures amovibles peuvent avoir une hauteur supérieure.

Les plateaux peuvent comporter des séparations annulaires et radiales. Avantageusement, chaque séparation annulaire est réalisée par emboîtement d'une cloison amovible sur une nervure d'une certaine épaisseur formée sur la surface du plateau, ladite cloison amovible étant réalisée par l'assemblage d'une plaque centrale dotée d'une extrémité inférieure et de moyens latéraux d'écartement espacés horizontalement entre eux d'une certaine distance, avec deux plaques latérales comprenant chacune une extrémité inférieure, une face intérieure sur laquelle sont fixés lesdits moyens latéraux d'écartement, et une face extérieure, l'écartement entre lesdites faces intérieures étant sensiblement égal à l'épaisseur de la nervure et l'extrémité inférieure de la plaque centrale étant placée à une certaine distance au dessus des extrémités inférieures des plaques latérales. Chaque cloison amovible peut comporter des picots disposés en rangées verticales sur les faces extérieures de ses parois latérales, lesdits picots permettant de caler une cloison radiale entre deux cloisons annulaires successives. Les rangées verticales de picots peuvent être écartées d'une distance sensiblement égale à l'épaisseur de ladite cloison amovible y compris les picots, de façon qu'une telle cloison découpée en deux extrémités latérales pour comporter une rangée verticale de picots sur chaque face extérieure de chaque extrémité latérale puisse être disposée et maintenue dans une disposition radiale sur la surface du plateau, par emboîtement de ses extrémités latérales entre des rangées verticales de picots, sur deux cloisons amovibles annulaires successives.

D'autres caractéristiques et avantages de l'invention apparaîtront au cours de la description suivante, donnée à titre d'exemple non limitatif, en regard des dessins joints, et qui fera bien comprendre comment l'invention peut être réalisée.

Sur les dessins,
les figures 1 et 2 sont des vues en perspective simplifiées d'un exemple de dispositif selon l'invention, permettant d'expliquer le principe d'organisation du dispositif;
la figure 3 est une vue analogue à la figure 1, d'un autre exemple de réalisation de l'invention, avec une amélioration;
la figure 4 est une vue en coupe partielle d'une autre forme de réalisation de l'invention;
la figure 5 est une vue en perspective schématique illustrant un mode de fonctionnement automatique du dispositif;
la figure 6 est une vue en plan d'un plateau séparé en trois paniers identiques;
la figure 7 est une vue en coupe d'un panier suivant la ligne VII sur la figure 6;
la figure 8 est une vue en plan partielle détaillée du panier de la figure 7;
la figure 9 est une vue en perspective représentant un exemple de cloison utilisable pour compléter les plateaux du dispositif de la présente invention;
la figure 10 est une vue fragmentaire en perspective d'un autre exemple de cloison utilisable pour compléter les plateaux du dispositif de la présente invention;
la figure 10a est une vue de côté d'une cloison du type représenté sur la figure 10;
la figure 11 est une perspective schématique illustrant une forme de réalisation de l'invention, où chaque plateau est séparé en deux demi-plateaux indépendants;
la figure 12 est une vue de détail des pivots des demi-plateaux de la forme de réalisation de la figure 11;
la figure 13 est une vue de détail du dispositif d'entraînement des demi-plateaux de la forme de réalisation de la figure 11 ; et
la figure 14 est une coupe suivant la ligne XIV-XIV de la figure 13.

Les figures 1 et 2 illustrent schématiquement le principe général qui est à l'origine de la présente invention. Le dispositif comporte dans cet exemple trois plateaux superposés 1_{A}, 1_{B}, 1_{C}, montés rotatifs autour d'un axe vertical 2. Chaque plateau a la forme d'un disque centré sur l'axe 2, et auquel il manque un secteur circulaire pour former une échancrure. En vue d'économiser l'espace, et pour mettre les produits rangés sur les plateaux à l'abri, les plateaux sont disposés aussi proches verticalement que possible les uns des autres. Dans ces conditions, il n'est possible d'avoir accès à une partie d'un plateau autre que le plateau supérieur, que quand cette partie de plateau se trouve en dessous de l'échancrure au moins du plateau immédiatement supérieur. On prévoit normalement une zone d'accès, sur le devant dans le cas de la figure 1, et les plateaux sont normalement disposés, au repos, avec toutes les échancrures superposées devant la zone d'accès, position d'ensemble dite neutre. Dans l'exemple représenté, les échancrures sont de 90°, un quart de cercle. Il n'est pas très utile que ce soit plus grand. Une échancrure plus étroite fait gagner de la place de rangement aux dépens de la rapidité d'accès.

Pour accéder à une zone utile 31_{B} du plateau 1_{B} par exemple, où sont classés des objets, il suffit, à partir de la position neutre, de faire tourner ce plateau pour amener la zone utile 31_{B} recherchée dans la partie libre laissée dégagée par les échancrures des autres plateaux supérieurs (figure 2). Pour éviter que les plateaux occupent n'importe quelles positions et pour que les échancrures soient correctement placées l'une au-dessus de l'autre, on peut prévoir un indexage, par exemple grâce à des organes élastiques tels que deux lames souples 3 (figure 3) coopérant avec, ou rentrant dans, des logements 4 prévus sur chaque plateau.

Dans les exemples schématiques ci-dessus, les plateaux sont sensiblement plans. La visibilité des objets disposés sur les plateaux peut être améliorée si les plateaux ont une surface conique dont le centre est plus élevé que la périphérie. Ceci facilite l'observation horizontale et est particulièrement avantageux pour les plateaux situés à une certaine hauteur.

La figure 4 représente en demi-coupe deux plateaux superposés 5_{A}, 5_{B}. Ces plateaux sont formés de couronnes 5', 5'', 5''' disposées en gradins, équivalents à une forme conique, mais en raison du fond plat des cases formées sur les plateaux, cette disposition est plus commode pour le placement des objets et la lecture des indications (voir plus loin). Bien entendu, une forme conique simple rentre aussi dans le cadre de la présente invention.

Chaque plateau est compartimenté par des membrures circulaires recevant des intercalaires axiaux. Les membrures portent des porte-fiches permettant le repérage des produits contenus dans le plateau.

Le système peut être amélioré en le rendant automatique. Pour ce faire, on disposera pour l'ensemble des plateaux deux arbres-galets verticaux 6_{A}, 6_{B} (voir figure 5) entraînés par des moteurs M₁, M₂. Les moteurs sont commandés par des contacts 7_{A}, 7_{B}, organisés comme suit. Chaque arbre 6 tourillonne dans une chape comportant un montant vertical 9 et deux bras 8 fixés sur le montant vertical 9. Le montant vertical 9 tourillonne dans le chassis 26 de l'ensemble. Des ressorts 27 peuvent être prévus pour appliquer la chape, avec l'arbre vers le centre des plateaux. Un bras 8 de chaque chape est muni d'un prolongement 8_{A}, formant levier de contact se débattant entre les deux contacts 7_{A}, 7_{B}. En position d'arrêt des moteurs, les arbres sont placés dans les logements des plateaux, et les prolongements 8_{A} ne touchent aucun des contacts. Deux arbres sont nécessaires en raison des échancrures des plateaux.

Dès que l'on veut accéder à une zone utile d'un plateau, on fait légèrement tourner manuellement le plateau choisi dans le sens désiré, ce qui a pour effet de dégager un arbre 6_{A} d'indexage (ou les deux) hors de son logement et de venir le mettre en contact avec la circonférence du plateau choisi et de l'y maintenir grâce aux ressorts 27. Simultanément, l'extrémité 8_{B} du levier 8_{A} vient lever un microcontact 7, et le maintient en position haute tant que l'arbre 6 n'est pas retombé dans un autre logement. Les deux microcontacts sont organisés pour commander chacun un sens de rotation du moteur correspondant au sens amorcé manuellement. L'arbre d'indexage mis en rotation assure alors une fonction de galet et entraîne par frottement la périphérie du plateau choisi. Les autres plateaux étant dans une position indexée, leurs périphéries ne sont en contact avec aucun des deux arbres-galets, et ils ne sont pas entraînés en rotation et restent immobiles. Dès que l'arbre est retombé dans le logement suivant, le levier 8 dégage le microcontact qui retombe, ce qui entraîne l'arrêt de l'arbre (ou des deux le cas échéant) et l'indexage du plateau avec le quartier suivant qui est maintenant accessible. Si l'on désire un autre quartier, l'utilisateur redonne une impulsion.

On remarquera que suivant la zone utile recherchée, on peut faire tourner le plateau dans un sens ou dans l'autre. Les moteurs, à deux sens de rotation, se mettent automatiquement à tourner dans le sens initié par la poussée manuelle.

La construction de chaque plateau peut être simplifiée en réalisant les logements d'indexage par des interruptions d'une bande de frottement discontinue (par exemple en caoutchouc) collée à la périphérie de chaque plateau.

Le système peut être complété par un blocage manuel en position neutre, interdisant tout accès aux plateaux et servant donc de serrure globale. Un autre blocage manuel peut au contraire maintenir les galets en positions non indexées, ce qui a pour effet de rendre tous les plateaux libres (en cas de panne de courant par exemple) permettant un usage manuel du dispositif.

### Avantages du système :

1°/ Pas de débordement dans l'allée.
2°/ Compte tenu de la profondeur des tiroirs classiques, l'opérateur est obligé de se mettre sur le côté du tiroir pour pouvoir se servir et de ce fait condamne l'utilisation de l'armoire contigüe pendant qu'il se sert. Dans le système de l'invention, l'opérateur se sert par devant et ne condamne pas l'utilisation de l'armoire contigüe.
3°/ Automaticité du système : L'opérateur n'a plus à tirer ou repousser un tiroir, une légère poussée manuelle sur le plateau choisi et celui-ci vient automatiquement présenter une partie utile.
4°/ Simplicité de construction, de fonctionnement et d'entretien puisque l'appareil ne comporte qu'un axe central au lieu de deux glissières télescopiques par tiroir.
5°/ Gain de place : Un tiroir classique nécessite une surface de développement égale à sa surface utile ; l'occupation utile est donc de 50% alors que le dispositif de l'invention ne déborde pas de l'emprise au sol du meuble dont 75% est occupée utilement.
6°/ Suppression de l'habillage extérieur qui est assuré directement par les plateaux.

Les figures suivantes représentent à titre d'exemple, divers modes de réalisation de l'invention.

La figure 6 est une représentation schématique d'un plateau. Il est constitué de trois paniers identiques 10_{A}, 10_{B}, 10_{C}, constituant chacun une zone utile et chacun étant accroché sur l'axe central, par exemple sur un manchon 12 monté rotatif sur l'axe vertical. Cette solution permet d'abord une fabrication plus facile, le moule étant moins cher, mais surtout de permettre quand un panier se présente devant la zone active, de le décrocher de l'axe central pour le transporter dans un autre lieu où il sera, par exemple, rempli. Ceci évite d'immobiliser toute l'armoire quand on veut réapprovisionner les étages. On remarquera que chaque panier comporte des chanfreins 11 sur ses arêtes extérieures, ces chanfreins servant de logement d'indexation pour l'arbre moteur.

Si on examine les figures 7 et 8, on voit que chaque panier est constitué de couloirs 13 dans lesquels seront logés les médicaments ou produits à stocker. Le panier est d'une hauteur "h" qui peut être inférieure à la hauteur des produits à stocker. Des moyens peuvent être prévus pour fixer aux plateaux des cloisons de hauteur H supérieure. Par exemple, dans les rebords du panier et les séparations annulaires 21, on ménage une rainure annulaire 14. Enfin, chaque couloir est équipé de butées ou de rainures verticales 15 permettant de glisser des séparations amovibles 16 ou cloisons radiales pour isoler des différents types de produits à stocker. Le système d'accrochage sur l'axe central est ici schématisé. Sur la figure 8, on a représenté à titre d'exemple un système de logements circulaires 15 ouverts pour loger les séparations amovibles 16. Ce système permet d'empêcher la séparation amovible d'avoir un mouvement de déplacement selon un rayon.

Dans les rainures annulaires 14, on peut insérer des cloisons 17 qui servent de séparations entre compartiments, d'une hauteur égale à la hauteur utile totale de chaque plateau, alors que le plateau lui-même a une hauteur h inférieure. Les cloisons 17 sont avantageusement transparentes et peuvent servir de porte-étiquettes.

Un exemple de cloison est représenté en perspective sur la figure 9. Elle est constituée d' une structure en nid d'abeille composée d'une paroi centrale 18 sur laquelle sont fixées, par exemple par soudure, deux parois gaufrées 19, 20. L'ensemble peut évidemment être réalisé d'un seul coup par extrusion. Ce système composé de trois parois transparentes permet de constituer deux rangées d'alvéoles dans lesquelles seront glissées les étiquettes de repérage des produits. Il est courant en effet qu'un produit soit accompagné de deux étiquettes, l'une de désignation, l'autre de stock. Cette structure en nid d'abeille est suffisamment souple pour être courbée. Sa longeur "L" et sa hauteur "H" sont modifiables par coupe.

Sur la figure 7, le nid d'abeille est placé dans une rainure annulaire du panier. Le nid d'abeille a donc deux rôles : servir de porte-étiquettes et délimiter la hauteur de stockage des produits. Il sert en fait de rebords aux couloirs. On a vu que le couloir pouvait être séparé par des séparations amovibles rayonnantes mais il est courant de vouloir fractionner le couloir en petites zones annulaires. Pour ce faire, un clips de retenue peut être fixé sur une cloison amovible et l'on peut glisser dans ce clips un morceau de nid d'abeille qui là encore servira de porte-étiquettes et de rebord. On a donc ici constitué deux zones de stockage dans le couloir.

A cet effet, les cloisons amovibles peuvent comporter des perforations 22 (figure 7) de toutes formes appropriées, pour y passer des vis ou autres fixations. Les clips peuvent être simplement glissés et maintenus par serrage sur la cloison.

On peut organiser simplement des systèmes de subdivision des couloirs et des cases, en prévoyant des queues d'aronde, des trous et des ergots dans les plateaux et les cloisons ou sous-cloisons.

Les figures 10 et 10a représentent une variante avantageuse de réalisation des cloisons des plateaux. Sur la figure 10 est présenté un fragment de plateau comportant un fond 40 et un rebord 41. Sur le fond 40 sont formées des nervures annulaires 42, sur lesquelles peuvent être emboîtées des cloisons amovibles 43 pour constituer des cloisons annulaires du plateau.

Chaque cloison amovible 43 est réalisée par assemblage de deux plaques latérales 44 sur une plaque centrale 45. Chaque plaque latérale 44 comprend deux extrémités latérales, une extrémité inférieure, une extrémité supérieure, une face lisse et une face garnie de picots 46. La plaque centrale 45 comprend deux extrémités latérales, une extrémité inférieure, une extrémité supérieure, et comporte des ondulations verticales 47 régulièrement réparties. La plaque centrale est fixée aux faces lisses respectives des deux plaques latérales, par l'intermédiaire des ondulations 47 qui maintiennent un certain écartement entre la plaque centrale et chaque plaque latérale, de sorte que l'écartement entre les faces lisses respectives des deux plaques latérales 44 est sensiblement égal à l'épaisseur d'une nervure annulaire 42. L'extrémité inférieure de la plaque centrale 45 est située à une certaine distance au dessus des extrémités inférieures respectives des plaques latérales 44, ce qui permet l'emboîtement de la cloison amovible 43 sur la nervure, et l'extrémité supérieure de la plaque centrale 45 fait saillie au dessus des extrémités supérieures respectives des plaques latérales 44. Les plaques latérales 44 sont placées en correspondance l'une de l'autre, les picots 47 respectifs des deux faces étant eux-mêmes placés en correspondance d'une face sur l'autre.

Les plaques constituant la cloison peuvent être en matière plastique, avantageusement transparente. La fixation des ondulations 47 aux plaques latérales peut être réalisée par exemple par soudage ou par collage. Les ondulations 47 pourraient être remplacées par des nervures de part et d'autre de la plaque 45.

Entre deux ondulations 47, l'écartement entre la plaque centrale et les plaques latérales permet d'utiliser la cloison comme porte-étiquettes.

Les picots 46 sont régulièrement répartis en rangées verticales espacées d'une distance e sensiblement égale à l'épaisseur totale d'une cloison amovible, y compris les picots. On peut ainsi avantageusement réaliser une cloison radiale en découpant une cloison du type précédemment décrit de façon à ce que les extrémités latérales de ses plaques latérales comportent chacune une rangée de picots, et à ce que sa longueur soit sensiblement égale à la distance radiale entre deux cloisons annulaires successives ; la cloison découpée peut ainsi être glissée et maintenue dans une position radiale entre deux rangées verticales de picots que les deux cloisons annulaires successives. L'espacement e entre les rangées verticales de picots et la taille des picots doivent être adaptés à la distance radiale entre deux cloisons annulaires, de façon à ce qu'une cloison découpée à la bonne longueur puisse effectivement comporter des picots à chaque extrémité latérale de ses plaques latérales.

Les picots peuvent avoir une forme parallélépipédique, telle que représentée sur la figure 10, ou toute autre forme.

Les figures 11 à 14 représentent une forme particulièrement avantageuse de réalisation de l'invention, dans laquelle chacun des plateaux superposés (1A, 1B, 1C, ...) est constitué de deux demi-plateaux 50, 51 situés au même niveau et rotatifs indépendamment l'un de l'autre autour d'un arbre fixe 52. Comme présenté sur la figure 11, chaque demi-plateau 50, 51 a sensiblement la forme d'un secteur circulaire présentant une ouverture sensiblement égale à 120 degrés. Chaque demi-plateau est ainsi délimité par deux rebords latéraux disposés sensiblement à 120 degrés l'un par rapport à l'autre, joints par un rebord frontal circulaire. Lorsqu'ils sont en position de repos ou vers l'arrière, comme en 1A ou 1C, les plateau déterminent une échancrure ouverte à 120 degrés vers l'avant. Pour avoir accès au contenu d'un des demi-plateaux, il suffit de l'amener par rotation dans l'échancrure ouverte, comme en 1B.

Chaque demi-plateau 50, 51 se prolonge vers l'arbre de rotation 52 par un pivot, respectivement 53, 54, monté rotatif sur l'arbre 52. Les pivots 53, 54 sont placés à des niveaux différents sur l'arbre 52, et sont supportés par tout moyen connu, par exemple par des anneaux élastiques encliquetés dans des rainures périphériques de l'arbre 52.

Chaque pivot 53, 54 est de forme sensiblement cylindrique, et comporte une surface latérale cylindrique 58 qui se raccorde aux rebords latéraux du demi-plateau correspondant, comme représenté sur les figures 12 et 13. La surface latérale des pivots comporte une échancrure 55 près de son raccordement au rebord latéral situé vers l'arrière du dispositif en position de repos. De plus, le rebord latéral situé vers l'arrière en position de repos n'est pas dans une direction concourante avec l'arbre de rotation 52, de sorte que les demi-plateaux 50 et 51 laissent entre eux un espace libre 56 dans leur position de repos, comme sur la figure 13.

Dans cet espace libre 56 est disposé un arbre-galet 57 rotatif, parallèle à l'arbre 52, à une distance de l'arbre fixe 52 telle que l'arbre-galet 57 s'applique élastiquement contre la surface cylindrique 58 d'un pivot, lorsque ledit arbre-galet n'est pas en face de l'échancrure 55 dudit pivot. L'arbre-galet 57 est entraîné par un moteur électrique (non représenté).

Lorsque les demi-plateaux 50, 51 sont dans leur position de repos, l'arbre-galet 57 n'est pas en contact avec les pivots 53, 54 puisqu'il est en face de l'échancrure 55 de chaque pivot. Par contre, si l'un des demi-plateaux, par exemple 51, est légèrement tourné manuellement vers l'avant, l'arbre-galet 57 n'est plus en face de l'échancrure 55 du pivot 54, de sorte que l'arbre-galet 57 est appliqué élastiquement contre la surface latérale cylindrique 58 du pivot. La rotation de l'arbre-galet 57 dans le sens voulu entraîne alors le demi-plateau 51 vers l'avant, par friction.

L'entraînement pourrait se faire aussi bien par engrènement. L'arbre-galet 57 est dans ce cas doté de dents, ainsi que la surface latérale 58 de chaque pivot. Lorsqu'un demi-plateau 50, 51 est dans sa position de repos, son pivot n'est pas engrené sur l'arbre-galet 57 : l'engrènement ne se fait que lorsque le demi-plateau est déplacé de sa position de repos.

Les pivots 53 et 54 sont percés de trous parallèles à l'arbre fixe 52, comme représenté à la figure 12. Le pivot 53 comporte trois trous répartis sur une périphérie circulaire dudit pivot, sensiblement à 120 degrés les uns des autres. Un des trous 59, proche de l'échancrure 55, est de forme oblongue annulaire, tandis que les deux autres trous 60 et 61 sont circulaires de diamètre D. Le trou oblong 59 est de largeur égale au diamètre D, et de longueur par exemple égale à 3D.

Le pivot 54 comporte trois trous 59', 60', 61' identiques aux trous respectifs 59, 60, 61 du pivot 53, répartis à même distance de l'arbre fixe 52 que les trous du pivot 53, et répartis eux aussi à 120 degrés les uns des autres par rapport à l'arbre fixe 52. Le trou oblong 59' est situé à 120 degrés de l'échancrure 55 du pivot 54, de sorte que lorsque les deux demi-plateaux 50 et 51 sont assemblés sur l'arbre 52 et placés en position de repos comme représenté sur la figure 13, le trou circulaire 61' est centré sur le trou oblong 59', et les trous 60' et 61 sont alignés.

Le dispositif comprend en outre deux émetteurs de faisceaux lumineux, émettant des faisceaux lumineux parallèles à l'arbre fixe 52. Un premier faisceau lumineux F1 traverse l'ensemble des trous 59 et 61' des différents plateaux superposés lorsque tous les demi-plateaux sont en position de repos. Un second faisceau lumineux F2 traverse l'ensemble des trous 59' et 60 des différents plateaux superposés lorsque tous les demi-plateaux sont en position de repos. Deux cellules photo-électriques (non représentées) sont disposées de façon à détecter les faisceaux F1 et F2 après leur traversée des différents trous des plateaux superposés.

Lorsque les cellules photo-électriques détectent les deux faisceaux lumineux, l'alimentation électrique du moteur de l'arbre-galet 57 est coupée. Lorsque tous les demi-plateaux sont dans leur position de repos, comme représenté sur la figure 13, l'arbre-galet 57 est donc immobile.

Si l'on fait tourner manuellement un des demi-plateaux, par exemple le demi-plateau 50 de façon à l'amener vers l'avant, l'arbre-galet 57 vient en appui élastique contre la surface latérale cylindrique du pivot 53 et le faisceau lumineux F1, passant initialement dans le trou circulaire 60, est d'abord coupé par le déplacement dudit trou circulaire, tandis que le trou oblong 59 ne coupe pas immédiatement son faisceau lumineux. Pendant un bref instant, seul le faisceau lumineux F1 passant dans le trou 59 est détecté, avant d'être à son tour coupé. Cet ordre de coupure détermine la mise en rotation de l'arbre 57 dans le sens anti-trigonométrique sur la figure 13, ledit arbre entraînant le demi-plateau 50 vers l'avant, par friction.

Lorsque les trous 59 et 59', 61 et 61' sont alignés, les deux faisceaux lumineux peuvent à nouveau traverser les plateaux superposés, et sont détectés par les cellules photo-électriques ; l'alimentation du moteur électrique entraînant l'arbre-galet 57 est alors coupée, de sorte que le demi-plateau 50 s'immobilise dans une position où l'on peut avoir accès à son contenu.

Lorsque l'on veut remettre dans sa position initiale le demi-plateau 50, il suffit d'amorcer manuellement le mouvement de retour. Le faisceau F1 est alors coupé le premier par le déplacement du trou circulaire 61, puis le faisceau F2 est coupé à son tour par le déplacement du trou oblong 59. Cet ordre de coupure des faisceaux détermine la mise en rotation de l'arbre-galet 57 dans le sens trigonométrique sur la figure 13, ce qui entraîne le retour du demi-plateau 50 à sa position de repos, où l'échancrure 55 du demi-plateau vient en face de l'arbre-galet 57, qui n'est ainsi plus en contact avec le pivot 53. Comme les trous se retrouvent alignés dans leur position initiale, les deux faisceaux F1 et F2 peuvent alors traverser les différents trous des plateaux superposés, ce qui arrête la rotation de l'arbre-galet 57.

Si l'on veut amener vers l'avant le demi-plateau 51, on amorce manuellement le mouvement, de sorte que le faisceau F1 est d'abord coupé par le déplacement du trou circulaire 61', puis le faisceau F2 par le déplacement du trou oblong 59. Cet ordre de coupure détermine la mise en rotation de l'arbre-galet 57 dans le sens trigonométrique, ce qui entraîne la rotation du demi-plateau 51 jusqu'à ce que le trou 60' soit dans l'alignement du faisceau F2 et le trou 59' dans l'alignement du faisceau F1, ce qui arrête la rotation de l'arbre-galet 57.

De la même façon, le retour du demi-plateau 51 s'effectue en amorçant le mouvement manuellement, ce qui coupe d'abord le faisceau F2 par déplacement du trou 60', puis le faisceau F1 par déplacement du trou oblong 59'.

Au cours de ces différents mouvements, seul le demi-plateau dont le mouvement a été amorcé est entraîné par l'arbre-galet 57. En effet, tous les autres demi-plateaux sont en position de repos, de telle sorte que l'arbre-galet 57 est en face de leurs échancrures 55 et donc n'est pas en contact avec leurs pivots.

Cette forme de réalisation a été décrite et représentée avec une position particulière des trous oblongs 59 et 59'. Elle pourrait tout aussi bien fonctionner avec une autre disposition des trous respectant l'écartement angulaire entre les trous, et telle que, lorsque les demi-plateaux sont au repos, un des faisceaux passe dans les trous oblongs, 59, et l'autre faisceau passe dans les trous oblongs 59'.

## Revendications

1. Dispositif d'armoire de rangement pour des objets de petites dimensions, nombreux et différents, comportant un certain nombre de plateaux mobiles (1) superposés indépendants les uns des autres, les plateaux (1) étant montés rotatifs autour d'un axe unique vertical (2) et ayant un pourtour circulaire autour dudit axe, chaque plateau (1) présentant une échancrure suivant un secteur circulaire, caractérisé en ce que des logements d'indexation (4) sont prévus sur le pourtour des plateaux pour coopérer avec des organes élastiques (3, 6) en vue d'indexer les plateaux dans différentes positions prédéterminées, lesdits organes élastiques sont constitués par deux arbres galets (6) entraînés par des moteurs (M1, M2), lesdits arbres galets étant appliqués élastiquement contre la périphérie d'un plateau lorsque celui-ci n'est pas en position indexée, mais n'étant pas en contact avec la périphérie dudit plateau lorsqu'ils se trouvent dans des logements d'indexation (4).

2. Dispositif selon la revendication 1, caractérisé en ce que les arbres (6) sont tourillonnés chacun dans une chape (8,9) comportant un montant vertical (9) et deux bras (8), montée à pivotement sur le chassis (26) de l'ensemble, un des bras (8) étant muni d'un prolongement (8_{A}) dont l'extrémité (8_{B}) se déplace entre deux contacts (7_{A}, 7_{B}) de commande des moteurs, la chape étant sollicitée élastiquement vers le centre du dispositif, lesdits contacts (7A, 7B) étant adaptés à commander la rotation des moteurs (M1, M2) dans des directions opposées.

3. Dispositif selon une des revendications 1 à 2, caractérisé en ce que chaque plateau est constitué par plusieurs paniers identiques (10), en forme de secteurs circulaires, accrochés au centre sur un manchon (12) monté rotatif sur l'axe vertical (2).

4. Dispositif selon la revendication 3, caractérisé en ce que les angles extérieurs des paniers (10) sont formés avec des chanfreins (11), de façon à ce que deux chanfreins adjacents de deux paniers adjacents forment ensemble un logement d'indexation.

5. Dispositif d'armoire de rangement pour des objets de petites dimensions, nombreux et différents, comportant un certain nombre de plateaux mobiles (1) superposés indépendants les uns des autres, les plateaux (1) étant montés rotatifs autour d'un axe unique vertical (52) et ayant un pourtour circulaire autour dudit axe, caractérisé en ce que chaque plateau est constitué de deux demi-plateaux gauche (50) et droit (51) situés dans un même plan horizontal et rotatifs indépendamment l'un de l'autre autour de l'axe de rotation (52), représentant chacun un secteur circulaire d'ouverture sensiblement égale à 120 degrés de façon à ce que les demi-plateaux puissent être placés dans une position dite de repos où les demi-plateaux sont alignés verticalement en deux colonnes contigües délimitant une zone d'accès frontale en forme de secteur circulaire d'ouverture sensiblement égale à 120 degrés, les demi-plateaux étant formés de façon à ménager un espace libre (56) entre les deux colonnes de demi-plateaux, au voisinage et à l'arrière de l'axe de rotation (52), de façon à permettre le passage d'un arbre-galet (57) vertical entraîné par un moteur électrique, et en ce que les demi-plateaux sont montés sur l'axe de rotation (52) à l'aide de pivots (53, 54) comportant chacun une surface cylindrique (58) dotée d'une échancrure (55) verticale disposée de façon que toutes les échancrures (55) soient alignées face à l'arbre-galet (57) lorsque tous les demi-plateaux sont en position de repos, sans contact entre ledit arbre-galet (57) et lesdites échancrures, le diamètre des pivots (53, 54) étant adapté à ce que l'arbre-galet (57) s'applique contre la surface latérale cylindrique (58) d'un pivot lorsque le demi-plateau correspondant est déplacé de sa position de repos.

6. Dispositif selon la revendication 5, caractérisé en ce que les pivots (53, 54) sont entraînés par l'arbre-galet (57) par friction lorsque leur demi-plateau respectif est déplacé de sa position de repos.

7. Dispositif selon la revendication 5, caractérisé en ce que les pivots (53, 54) sont entraînés par l'arbre-galet (57) par engrènement lorsque leur demi-plateau respectif est déplacé de sa position de repos.

8. Dispositif selon une des revendications 5 à 7, caractérisé en ce que l'espace libre (56) permettant le passage de l'arbre-galet (57) est obtenu en excentrant chaque pivot (53, 54) par rapport au secteur circulaire constitué par le demi-plateau correspondant.

9. Dispositif selon une des revendications 5 à 8, caractérisé en ce que chaque pivot (53, 54) est percé d'un trou oblong annulaire (59, 59') et de deux trous circulaires (60, 60' et 61, 61') répartis sensiblement à 120 degrés les uns des autres sur une périphérie circulaire dudit pivot, de façon à ce que lorsque tous les demi-plateaux sont en position de repos, l'ensemble des trous constitue trois canaux verticaux à l'intérieur des pivots, un premier canal étant constitué par l'empilement alterné de trous oblongs (59) des demi-plateaux gauches centrés sur des trous circulaires (61) des demi-plateaux droits, un deuxième canal étant constitué par l'empilement alterné de trous oblongs (59') des demi-plateaux droits centrés sur des trous circulaires (60) des demi-plateaux gauches, un troisième canal étant constitué par l'empilement alterné de trous circulaires (61) des demi-plateaux gauches et de trous circulaires (60') des demi-plateaux droits, et en ce que deux émetteurs de faisceaux lumineux émettent un premier faisceau lumineux (F1) vertical traversant ledit premier canal vertical avant d'être détecté par un premier dispositif de détection, et un deuxième faisceau lumineux (F2) vertical traversant ledit deuxième canal vertical avant d'être détecté par un deuxième dispositif de détection, de sorte que si l'un des demi-plateaux est tourné manuellement, l'ordre de coupure des faisceaux (F1, F2) détermine le sens de rotation à donner à l'arbre-galet (57) pour entraîner le demi-plateau en poursuivant le mouvement ainsi amorcé, un moyen de commande étant prévu pour commander la marche du moteur de l'arbre-galet dans un premier sens si le premier faisceau (F1) est coupé en premier, et dans un deuxième sens si le deuxième faisceau (F2) est coupé en premier, ledit moyen de commande arrêtant le fonctionnement dudit moteur lorsque les deux faisceaux sont détectés par lesdits moyens de détection.

10. Dispositif selon l'une quelconque des revendications précédentes, caractérisé en ce que les plateaux (1) ont une surface conique, dont le centre est plus élevé que la périphérie.

11. Dispositif selon une des revendications 1 à 9, caractérisé en ce que la surface des plateaux (1) est formée de couronnes disposées en gradins circulaires dont les niveaux sont plus élevés en se rapprochant du centre.

12. Dispositif selon l'une quelconque des revendications précédentes, caractérisé en ce que les plateaux comportent des séparations annulaires.

13. Dispositif selon l'une quelconque des revendications précédentes, caractérisé en ce que chaque plateau a une hauteur (h) inférieure à la hauteur de stockage et comporte des moyens pour fixer des cloisons de hauteur (H) supérieure.

14. Dispositif selon la revendication 12 ou la revendication 13, caractérisé en ce qu'une rainure annulaire (14) est ménagée dans les rebords du panier et les séparations annulaires, pour recevoir des éléments de cloison (17), de hauteur supérieure à celle (h) du plateau.

15. Dispositif selon la revendication 14, caractérisé en ce que la cloison (17) est composée d'une paroi centrale (18) sur laquelle sont fixées deux parois gaufrées (19, 20).

16. Dispositif selon l'une quelconque des revendications 12 à 15, caractérisé en ce que le pourtour des plateaux et les séparations annulaires sont munis de nervures ou rainures (15) pour la fixation de cloisons radiales (16).

17. Dispositif selon l'une quelconque des revendications précédentes, caractérisé en ce que des cloisons sont munies de moyens de fixation tels que des trous (22) ou des ergots, ou des queues d'aronde.

18. Dispositif selon la revendication 12, caractérisé en ce que chaque séparation annulaire est réalisée par emboîtement d'une cloison amovible (43) sur une nervure (42) d'une certaine épaisseur formée sur la surface du plateau (1, 50, 51), ladite cloison amovible étant réalisée par l'assemblage d'une plaque centrale (45) dotée d'une extrémité inférieure et de moyens latéraux d'écartement (47) espacés horizontalement entre eux d'une certaine distance, avec deux plaques latérales comprenant chacune une extrémité inférieure, une face intérieure sur laquelle sont fixés lesdits moyens latéraux d'écartement, et une face extérieure, l'écartement entre lesdites faces intérieures étant sensiblement égal à l'épaisseur de la nervure (42) et l'extrémité inférieure de la plaque centrale étant placée à une certaine distance au dessus des extrémités inférieures des plaques latérales.

19. Dispositif selon la revendication 18, caractérisé en ce que chaque cloison amovible (43) comporte des picots (46) disposés en rangées verticales sur les faces extérieures de ses parois latérales (44), lesdits picots permettant de caler une cloison radiale entre deux cloisons annulaires successives.

20. Dispositif selon la revendication 19, caractérisé en ce que les rangées verticales de picots sont écartées d'une distance sensiblement égale à l'épaisseur de ladite cloison amovible y compris les picots, de façon qu'une telle cloison découpée en deux extrémités latérales pour comporter une rangée verticale de picots sur chaque face extérieure de chaque extrémité latérale puisse être disposée et maintenue dans une disposition radiale sur la surface du plateau, par emboîtement de ses extrémités latérales entre des rangées verticales de picots, sur deux cloisons amovibles annulaires successives.

21. Dispositif selon une des revendication 13 à 15 ou 18 à 20, caractérisé en ce que les cloisons (17, 43) sont transparentes.

## Patentansprüche

1. Schrankvorrichtung zum Aufbewahren vieler kleiner und verschiedener Gegenstände, die eine gewisse Anzahl beweglicher, übereinanderliegender und voneinander unabhängiger Etagen (1) aufweist, wobei die Etagen (1) drehbar um eine einzige senkrechte Achse (2) angeordnet sind und einen um diese Achse kreisförmigem Umfang haben, wobei jede Etage (1) entsprechend einem Kreisausschnitt bogenförmig ausgeschnitten ist, dadurch gekennzeichnet, daß Indexierungsmulden (4) auf dem Umfang der Etagen vorgesehen sind, um mit elastischen Organen (3, 6) zur Indexierung der Etagen in verschiedenen vorbestimmten Positionen zusammenzuwirken, wobei die elastischen Organe aus zwei Rollen-Wellen (6) bestehen, die von Motoren (M1, M2) angetrieben werden, wobei die Rollen-Wellen elastisch gegen die Peripherie einer Etage angelegt sind, wenn diese nicht in der indexierten Position ist, aber mit der Peripherie dieser Etage nicht in Kontakt sind, wenn sie sich in den Indexierungsmulden (4) befinden.

2. Vorrichtung nach Anspruch 1, dadurch gekennzeichnet, daß die Wellen (6) je in einem Gabelbügel (8, 9) drehend angeordnet sind, der einen senkrechten Mast (9) und zwei Arme (8) aufweist und schwenkbar auf dem Chassis (26) der Einheit angebracht ist, wobei einer der Arme (8) mit einer Verlängerung (8A) versehen ist, deren Ende (8B) sich zwischen zwei Steuerkontakten (7A, 7B) der M6toren bewegt, wobei der Gabelbügel elastisch zum Zentrum der Vorrichtung gezogen wird und die Kontakte (7A, 7B) die Drehung der Motoren (M1, M2) in entgegengesetzte Richtungen steuern.

3. Vorrichtung nach einem der Ansprüche 1 bis 2, dadurch gekennzeichnet, daß jede Etage aus mehreren identischen Körben (10) in Form von Kreisausschnitten besteht, die in der Mitte auf einer Muffe (12) festgehakt sind, die drehbar auf der senkrechten Achse (2) sitzt.

4. Vorrichtung nach Anspruch 3, dadurch gekennzeichnet, daß die äußeren Winkel der Körbe (10) mit Schrägungen (11) ausgebildet sind, so daß zwei benachbarte Schrägungen von zwei benachbarten Körben zusammen eine Indexierungsmulde bilden.

5. Schrankvorrichtung zum Aufbewahren vieler kleiner und verschiedener Gegenstände, die eine gewisse Anzahl beweglicher, übereinanderliegender und voneinander unabhängiger Etagen (1) aufweist, wobei die Etagen (1) drehbar um eine einzige senkrechte Achse (52) angeordnet sind und einen um diese Achse kreisförmigem Umfang haben, dadurch gekennzeichnet, daß jede Etage aus einer linken (50) und einer rechten Halbetage (51) besteht, die sich in der gleichen waagrechten Ebene befinden und unabhängig voneinander um die Drehachse (52) drehbar sind und je einen Kreisausschnitt mit einer Öffnung von im wesentlichen 120 Grad darstellen, so daß die Halbetagen in eine sogenannte Ruhestellung gebracht werden können, in der die Halbetagen senkrecht in zwei aneinanderstoßenden Säulen fluchten, die einen stirnseitigen Zugangsbereich in Form eines Kreisausschnitts mit einer Öffnung von im wesentlichen 120 Grad begrenzen, wobei die Halbetagen so geformt sind, daß sie zwischen den beiden Säulen von Halbetagen in der Nähe von und hinter der Drehachse (52) einen freien Raum (56) lassen, um den Durchlaß einer senkrechten Rollen-Welle (57) zu erlauben, die von einem elektrischen Motor angetrieben wird, und daß die Halbetagen auf der Drehachse (52) mit Hilfe von Drehzapfen (53, 54) montiert sind, die je eine zylindrische Oberfläche (58) mit einem senkrechten bogenförmigen Ausschnitt (55) enthalten, die so angeordnet ist, daß alle bogenförmigen Ausschnitte (55) vor der Rollen-Welle (57) fluchten, wenn alle Halbetagen sich in der Ruhestellung befinden, ohne Kontakt zwischen der Rollen-Welle (57) und den bogenförmigen Ausschnitten, wobei der Durchmesser der Drehzapfen (53, 54) so angepaßt ist, daß die Rollen-Welle (57) sich gegen die seitliche zylindrische Oberfläche (58) eines Drehzapfens anlegt, wenn die entsprechende Halbetage aus ihrer Ruhestellung herausbewegt wird.

6. Vorrichtung nach Anspruch 5, dadurch gekennzeichnet, daß die Drehzapfen (53, 54) von der Rollen-Welle (57) durch Reibung angetrieben werden, wenn ihre jeweilige Halbetage aus ihrer Ruheposition wegbewegt wird.

7. Vorrichtung nach Anspruch 5, dadurch gekennzeichnet, daß die Drehzapfen (53, 54) von der Rollen-Welle (57) durch Zahneingriff angetrieben werden, wenn ihre jeweilige Halbetage aus ihrer Ruheposition wegbewegt wird.

8. Vorrichtung nach einem der Ansprüche 5 bis 7, dadurch gekennzeichnet, daß der den Durchlaß der Rollen-Welle (57) erlaubende freie Raum (56) erhalten wird, indem jeder Drehzapfen (53, 54) in Bezug auf den von der entsprechenden Halbetage gebildeten Kreisausschnitt exzentriert wird.

9. Vorrichtung nach einem der Ansprüche 5 bis 8, dadurch gekennzeichnet, daß jeder Drehzapfen (53, 54) ein längliches ringförmiges Loch (59, 59') und zwei kreisförmige Löcher (60, 60' und 61, 61') aufweist, die im wesentlichen 120 Grad voneinander entfernt auf einer kreisförmigen Peripherie des Drehzapfens angeordnet sind, so daß, wenn alle Halbetagen sich in der Ruhestellung befinden, die Einheit der Löcher drei senkrechte Kanäle innerhalb der Drehzapfen bildet, wobei ein erster Kanal aus der abwechselnden Stapelung länglicher Löcher (59) der linken Halbetagen zentriert auf kreisförmige Löcher (61) der rechten Halbetagen besteht, ein zweiter Kanal aus der abwechselnden Stapelung länglicher Löcher (59') der rechten Halbetagen zentriert auf kreisförmige Löcher (60) der linken Halbetagen besteht, ein dritter Kanal aus der abwechselnden Stapelung kreisförmiger Löcher (61) der linken Halbetagen und von kreisförmigen Löchern (60') der rechten Halbetagen besteht, und daß zwei Sender von Lichtstrahlen einen ersten senkrechten Lichtstrahl (F1), der den ersten senkrechten Kanal durchquert, ehe er von einer ersten Erfassungsvorrichtung erfaßt wird, und einen zweiten senkrechten Lichtstrahl (F2) aussenden, der den zweiten senkrechten Kanal durchquert, ehe er von einer zweiten Erfassungsvorrichtung erfaßt wird, so daß, wenn eine der Halbetagen manuell gedreht wird, die Reihenfolge der Unterbrechung der Strahlen (F1, F2) die der Rollen-Welle (57) zu gebende Drehrichtung bestimmt, um die Halbetage anzutreiben, indem die so begonnene Bewegung fortgesetzt wird, wobei ein Steuermittel vorgesehen ist, um den Betrieb des Motors der Rollen-Welle in einer ersten Richtung zu steuern, wenn der erste Strahl (F1) zuerst unterbrochen wird, und in einer zweiten Richtung, wenn der zweite Strahl (F2) zuerst unterbrochen wird, während das Steuermittel den Betrieb des Motors anhält, wenn die beiden Strahlen von den Erfassungsmittel erfaßt werden.

10. Vorrichtung nach einem beliebigen der vorhergehenden Ansprüche, dadurch gekennzeichnet, daß die Etagen (1) eine konische Oberfläche haben, deren Zentrum höher liegt als die Peripherie.

11. Vorrichtung nach einem der Ansprüche 1 bis 9, dadurch gekennzeichnet, daß die Oberfläche der Etagen (1) aus Kronen besteht, die in kreisförmigen Stufen angeordnet sind, deren Niveaus in Annäherung auf das Zentrum höher liegen.

12. Vorrichtung nach einem beliebigen der vorhergehenden Ansprüche, dadurch gekennzeichnet, daß die Etagen ringförmige Unterteilungen aufweisen.

13. Vorrichtung nach einem beliebigen der vorhergehenden Ansprüche, dadurch gekennzeichnet, daß jede Etage eine Höhe (h) hat, die geringer ist als die Einlagerungshöhe und Mittel aufweist, um Trennwände einer größeren Höhe (H) zu befestigen.

14. Vorrichtung nach Anspruch 12 oder Anspruch 13, dadurch gekennzeichnet, daß eine ringförmige Nut (14) in den Rändern des Korbs und den ringförmigen Unterteilungen ausgearbeitet ist, um Trennwandelemente (17) aufzunehmen, deren Höhe größer als die (h) der Etage ist.

15. Vorrichtung nach Anspruch 14, dadurch gekennzeichnet, daß die Trennwand (17) aus einer zentralen Wand (18) besteht, an der zwei gerippte Wände (19, 20) befestigt sind.

16. Vorrichtung nach einem beliebigen der Ansprüche 12 bis 15, dadurch gekennzeichnet, daß der Umfang der Etagen und die ringförmigen Unterteilungen mit Rippen oder Nuten (15) zur Befestigung von radialen Trennwänden (16) versehen sind.

17. Vorrichtung nach einem beliebigen der vorhergehenden Ansprüche, dadurch gekennzeichnet, daß Trennwände mit Befestigungsmitteln wie Löchern (22) oder Zapfen oder Schwalbenschwänzen versehen sind.

18. Vorrichtung nach Anspruch 12, dadurch gekennzeichnet, daß jede ringförmige Unterteilung durch Aufsetzen einer abnehmbaren Trennwand (43) auf eine Rippe (42) einer bestimmten Dicke erhalten wird, die auf der Oberfläche der Etage (1, 50, 51) ausgebildet ist, wobei die abnehmbare Trennwand durch den Zusammenbau einer mit einem unteren Ende und seitlichen, waagrecht um einen gewissen Abstand voneinander entfernten Abstandsmitteln (47) versehenen zentralen Platte (45) mit zwei seitlichen Platten hergestellt wird, die je ein unteres Ende, eine Innenfläche, an der die seitlichen Abstandsmittel befestigt sind, und eine Außenfläche aufweisen, wobei der Abstand zwischen den Innenflächen im wesentlichen gleich der Dicke der Rippe (42) ist und das untere Ende der zentralen Platte in einem gewissen Abstand oberhalb der unteren Enden der seitlichen Platten angeordnet ist.

19. Vorrichtung nach Anspruch 18, dadurch gekennzeichnet, daß jede abnehmbare Trennwand (43) Vorsprünge (46) aufweist, die in senkrechten Reihen auf den Außenflächen ihrer Seitenwände (44) angeordnet sind, wobei diese Vorsprünge es erlauben, eine radiale Trennwand zwischen zwei aufeinanderfolgende ringförmige Trennwände einzuführen.

20. Vorrichtung nach Anspruch 19, dadurch gekennzeichnet, daß die senkrechten Reihen von Vorsprüngen um einen Abstand im wesentlichen gleich der Dicke dieser abnehmbaren Trennwand einschließlich der Vorsprünge voneinander entfernt sind, so daß eine solche Trennwand, die in zwei seitliche Enden zerschnitten ist, um eine waagrechte Reihe von Vorsprüngen auf jeder Außenfläche jedes seitlichen Endes zu tragen, in einer radialen Stellung auf der Oberfläche der Etage durch Einfügen ihrer seitlichen Enden zwischen senkrechte Reihen von Vorsprüngen auf zwei aufeinanderfolgenden abnehmbaren ringförmigen Trennwänden angeordnet und gehalten werden kann.

21. Vorrichtung nach einem der Ansprüche 13 bis 15 oder 18 bis 20, dadurch gekennzeichnet, daß die Trennwände (17, 43) transparent sind.

## Claims

1. A storage cupboard device for objects of small dimensions which are numerous and different, comprising a certain number of mobile trays (1) superposed independently from one another, the trays (1) being mounted so as to rotate around a single vertical axis (2) and having a circular perimeter around said axis, each tray (1) having an indentation along a circular sector, characterised in that indexing recesses (4) are provided on the periphery of the trays so as to cooperate with resilient bodies (3, 6) with a view to indexing the trays in different predetermined positions, said resilient bodies are constituted by two roller shafts (6) driven by motors (M1, M2), said roller shafts being applied resiliently against the periphery of a tray when the latter is not in the indexed position, but not being in contact with the periphery of said tray when they are positioned in indexing recesses (4).

2. A device according to Claim 1, characterised in that the shafts (6) are each journalled in a fork joint (8, 9) comprising a vertical upright (9) and two arms (8), mounted so as to pivot on the frame (26) of the assembly, one of the arms (8) being provided with an extension (8A), the end (8B) of which is displaced between two control contacts (7A, 7B) for the motors, the fork joint being acted on resiliently towards the centre of the device, said contacts (7A, 7B) being adapted to control the rotation of the motors (M1, M2) in opposite directions.

3. A device according to one of Claims 1 to 2, characterised in that each tray consists of several identical baskets (10), in the form of sectors of a circle, hooked at the centre to a sleeve (12) mounted so as to rotate on the vertical axis (2).

4. A device according to Claim 3, characterised in that the outer corners of the baskets (10) are formed with chamfers (11), so that two adjacent chamfers of two adjacent baskets together form an indexing recess.

5. A storage cupboard device for objects of small dimensions, which are numerous and different, comprising a number of mobile trays (1), superposed independently from one another, the trays (1) being mounted so as to rotate around a single vertical axis (52) and having a circular perimeter around said axis, characterised in that each tray is constituted of two left-hand (50) and right-hand (51) half-trays located in the same horizontal plane and rotating independently from one another around the axis of rotation (52), each representing a sector of a circle with an angle substantially equal to 120 degrees such that the two half-trays can be placed in what is known as a resting position where the half-trays are aligned vertically in two contiguous columns delimiting a front access zone in the form of a sector of a circle with an angle substantially equal to 120 degrees, the half-trays being formed so as to provide a free space (56) between the two columns of half-trays, in the vicinity of and behind the axis of rotation (52), so as to allow the passage of a vertical roller shaft (57) driven by an electric motor, and in that the half-trays are mounted on the axis of rotation (52) with the aid of pivots (53, 54) each comprising a cylindrical surface (58) provided with a vertical indentation (55) disposed such that all the indentations (55) are aligned to face the roller shaft (57) when all the half-trays are in the resting position, without contact between said roller shaft (57) and said indentations, the diameter of the pivots (53, 54) being adapted such that the roller shaft (57) is applied to the cylindrical lateral surface (58) of a pivot when the corresponding half-tray is displaced from its resting position.

6. A device according to Claim 5, characterised in that the pivots (53, 54) are driven by the roller shaft (57) by friction when their respective half-tray is displaced from its resting position.

7. A device according to Claim 5, characterised. in that the pivots (53, 54) are driven by the roller shaft (57) by meshing when their respective half-trays are displaced from their resting position.

8. A device according to one of Claims 5 to 7, characterised in that the free space (56) allowing the passage of the roller shaft (57) is obtained by moving each pivot (53, 54) out of centre relative to the sector of a circle constituted by the corresponding half-tray.

9. A device according to one of Claims 5 to 8, characterised in that each pivot (53, 54) is perforated by an annular oblong hole (59, 59') and by two circular holes (60, 60' or 61, 61') distributed substantially at 120 degrees from one another over a circular periphery of said pivot, such that when all the half-trays are in the resting position, the assembly of holes constitutes three vertical channels inside the pivots, a first channel being constituted by the alternate stacking of oblong holes (59) of the left-hand half-trays centred over the circular holes (61) of the right-hand half-trays, a second channel being constituted by the alternate stacking of oblong holes (59') of the right-hand half-trays centred over the circular holes (60) of the left-hand half-trays, a third channel being constituted by the alternate stacking of circular holes (61) of the left-hand half-trays and circular holes (60') of the right-hand half-trays, and in that two transmitters of light beams transmit a first vertical beam of light (F1) passing through said first vertical channel before being detected by a first detection device, and a second vertical beam of light (F2) passing through said second vertical channel before being detected by a second detection device, such that if one of the half-trays is turned manually, the order in which the beams (F1, F2) are cut determines the direction of rotation to be given to the roller shaft (57) in order to drive the half-tray by continuing the movement thus initiated, a control means being provided in order to control the operation of the roller shaft motor in a first direction if the first beam (F1) is cut first, and in a second direction if the second beam (F2) is cut first, said control means stopping the functioning of said motor when the two beams are detected by said detection means.

10. A device according to any one of the preceding claims, characterised in that the trays (1) have a conical surface, the centre of which is higher than the periphery.

11. A device according to one of Claims 1 to 9, characterised in that the surface of the trays (1) is formed of crowns arranged in circular steps, the levels of which are higher as they approach the centre.

12. A device according to any one of the preceding claims, characterised in that the trays comprise annular separations.

13. A device according to any one of the preceding claims, characterised in that each tray has a height (h) less than the storage height and comprises means for fastening partitions of a greater height (H).

14. A device according to Claim 12 or Claim 13, characterised in that an annular groove (14) is provided in the edges of the basket and the annular separations, in order to receive partition elements (17), of a height greater than that (h) of the tray.

15. A device according to Claim 14, characterised in that the partition (17) is composed of a central wall (18) to which are fastened two embossed walls (19, 20).

16. A device according to any one of Claims 12 to 15, characterised in that the perimeter of the trays and the annular separations are provided with ribs or grooves (15) for fastening radial partitions (16).

17. A device according to any one of the preceding claims, characterised in that partitions are equipped with fastening means such as holes (22) or lugs, or dovetails.

18. A device according to Claim 12, characterised in that each annular separation is produced by fitting a removable partition (43) to a rib (42) of a certain thickness formed on the surface of the tray (1, 50, 51), said removable partition being produced by assembling a central plate (45) provided with a lower extremity and lateral spacing means (47) spaced horizontally between them at a certain distance, with two lateral plates each comprising a lower extremity, an inner face to which are fastened said lateral spacing means, and an outer face, the spacing between said inner faces being substantially equal to the thickness of the rib (42) and the lower extremity of the central plate being placed above the lower extremities of the lateral plates.

19. A device according to Claim 18, characterised in that each removable partition (43) comprises spikes (46) arranged in vertical rows on the outer faces of its lateral walls (44), said spikes making it possible to wedge a radial partition between two successive annular partitions.

20. A device according to Claim 19, characterised in that the vertical rows of spikes are spaced at a distance substantially equal to the thickness of said removable partition including the spikes, such that such a partition cut out at two lateral extremities in order to comprise a vertical row of spikes on each outer face of each lateral extremity can be arranged and held in a radial arrangement on the surface of the tray, by fitting its lateral extremities between vertical rows of spikes, to two successive annular removable partitions.

21. A device according to one of Claims 13 to 15 or 18 to 20, characterised in that the partitions (17, 43) are transparent.
